# EUROPÄISCHE PATENTSCHRIFT

(11) **EP 2 581 543 B1**
(45) Veröffentlichungstag und Bekanntmachung des Hinweises auf die Patenterteilung: **17.12.2025**
(21) Anmeldenummer: 12185542.3
(22) Anmeldetag: 21.09.2012
(51) Int. Cl.: E06B 3/82, E06B 3/70

(54) **VERFAHREN ZUR HERSTELLUNG EINES GEBÄUDETÜR-TÜRBLATT, SOWIE EIN GEBÄUDETÜR-TÜRBLATT**
METHOF FOR MANUFACTURING A BUIDLING DOOR LEAF, AND A BUIDLING DOOR LEAF
PROCÉDÉ DE FABRICATION D'UN VANTAIL DE PORTE DE BÂTIMENT, ET UN VANTAIL DE PORTE DE BÂTIMENT

(30) Priorität: 12.10.2011 DE 102011084377
(43) Veröffentlichungstag der Anmeldung: 17.04.2013
(73) Patentinhaber: Hörmann KG Eckelhausen, 66625 Nohfelden / Eckelhausen (DE)
(72) Erfinder: Beier, Peter, 66625 Nohfelden (DE); Fritzen, Mario, 66793 Saarwellingen (DE)
(74) Vertreter: KASTEL Patentanwälte PartG mbB

(56) Entgegenhaltungen:
- EP-A1- 2 116 449
- GB-A- 2 261 460
- US-A- 3 750 333

## Beschreibung

Die Erfindung betrifft ein Verfahren zur Herstellung eines Gebäudetür-Türblattes, insbesondere Haustür-Türblatts, wobei ein Türblatthohlraum ausgebildet und dieser Türblatthohlraum ausgeschäumt wird. Weiter betrifft die Erfindung auch ein Gebäudetür-Türblatt.

Aus der EP 2 116 449 A1 sind ein Paneel für einen Kofferaufbau eines Lastkraftwagens, Anhängers und/oder Aufliegers und ein Verfahren zu dessen Herstellung bekannt. Weiter ist ein Kofferaufbau für einen Auflieger beschrieben, bei dem das Paneel als Dachpaneel, als Seitenwandpaneel oder als Bodenpaneel eingesetzt ist. Der Kofferaufbau hat auch eine durch zwei Türen gebildete Rückwand, deren Aufbau nicht näher beschrieben oder gezeigt wird.

Aus der US 3 750 333 A ist ein Gebäudetür-Türblatt sowie ein Verfahren zu dessen Herstellung bekannt. Dabei werden Kanten von Plattenelementen, die die Breitseiten des Türblattes bilden, schräg nach innen umgebogen, um eine Schnappverbindung mit einem Rahmenprofil zu bilden. Der so gebildete Hohlraum wird durch einen PUR-Schaum ausgefüllt. Somit ist ein Verfahren zur Herstellung eines Gebäudetür-Türblatts offenbart, mit
Ausbilden eines Türblatthohlraums, der durch Schmalstirnseiten bildende Seitenberandungen und Türblattbreitseiten bildende Plattenelemente begrenzt wird unter Ausbilden der Türblattbreitseiten mittels der Plattenelemente, wobei in dem Türblatthohlraum wenigstens eine in den Türblatthohlraum hineinragende Vorsprungausbildung ausgebildet wird, die Seitenflächen hat, von denen sich wenigstens eine derart schräg erstreckt, dass sich der Türblatthohlraum von innen nach außen gesehen zu der Seitenberandung hin verjüngt; und Ausschäumen des Türblatthohlraums.

Die GB 2 261 460 A1 offenbart eine Türkonstruktion mit mehreren Holzrahmenelementen, die durch Metallbleche zusammengehalten werden. Die Breitseitenflächen der Holzrahmenelemente können schräg sein, und es kann ein Schaummaterial zwischen diesen Breitflächen und den Metallblechen zum Verkleben derselben vorgesehen sein.

Gebäudetüren, insbesondere Haustüren, haben eine Vielzahl von Funktionen, die sie erfüllen müssen. Dazu gehören technische Funktionen wie die Bereitstellung einer guten Wärmedämmung oder Einbruchhemmung sowie Beiträge zur optischen Wirkung des Gebäudes, an denen sie verbaut sind.

Für die technischen Funktionen wurden spezielle Normen erlassen, die die Anforderungen an beispielsweise die Wärmedämmeigenschaften oder die Einbruchhemmeigenschaften der Haustüren vorgeben.

Besonders wichtig für den Kunden ist jedoch der Designaspekt, da eine Haustür die Visitenkarte eines Gebäudes ist. Die Haustür ist fast immer die schönste Tür an einem Gebäude, im Gegensatz zu Türen, die lediglich funktionell sind wie beispielsweise Brandschutztüren am Heizungskeller o.ä.

Um eine breite Design-Vielfalt an Haustüren bereitstellen zu können, werden Haustüren häufig derart hergestellt, dass ein Rahmen bereitgestellt wird und darauf oder darin eine Türfüllung befestigt wird, die das Design bestimmt, wie beispielsweise in EP 1 568 842 B1 oder EP 1 780 368 A2 beschrieben.

Eine effektive Wärmedämmung gemäß den vorgegebenen Normen wird bei der auf dem Rahmen aufliegenden Sandwichplatte durch die Sandwichplatte selbst bereitgestellt. Derart hergestellte Haustüren haben jedoch den Nachteil, dass sie sehr dick sind und damit wuchtig wirken. Das kann die Kaufentscheidung des Kunden negativ beeinflussen.

Haustüren, bei denen die Sandwichplatte in den Rahmen eingesetzt wird sind einerseits vergleichsweise aufwändig in der Herstellung und müssen zusätzlich noch über Wärmedämmbrücken in dem Rahmen verfügen. Dadurch sind sie in der Herstellung teuer.

Eine Herstellungsweise, die in einer leicht wirkenden und gut Wärme dämmenden Tür resultiert, wäre das Ausschäumen eines Türblattkastens mit wärmedämmendem Ausschäummaterial. Nachteil ist hier jedoch, dass durch den Druck beim Ausschäumen unschöne Dellen und Ausbuchtungen in dem Türblatt resultieren. Dies ist bei Haustüren aber nicht erwünscht, und der Kunde ist auch weniger bereit, über solche Makel hinwegzusehen als beispielsweise bei nicht sichtbaren Kellertüren. Deshalb müsste, wenn ein solches Verfahren herangezogen wird, das Türblatt vorm Ausschäumen aufwändig beschwert und beim Aushärten des Schäummaterials zusammengepresst werden, um ein planes Türblatt zu erhalten. Dies wäre sehr aufwändig.

Während des Aushärtens schrumpft außerdem das Dämmmaterial, wodurch eine umlaufende Beabstandung zu den das Türblatt bildenden Elementen entsteht. Auch dies macht es schwierig, Türblätter mit absolut ebenen Breitseitflächen zu erhalten. Gerade bei Haustüren, z.B. mit glänzenden Oberflächen, würde man jedoch jede noch so kleine Unebenheit leicht bemerken und als Mangel der Tür empfinden.

Aufgabe der Erfindung ist es, ein Verfahren zur Herstellung eines Gebäudetür-Türblattes vorzuschlagen, das weniger aufwändig durchführbar ist und in einem besseren, insbesondere optisch hochwertigem, Türblatt resultiert.

Diese Aufgabe wird mit einem Verfahren gemäß Anspruch 1 gelöst.

Ein Gebäudetür-Türblatt, das durch ein solches Verfahren erhältlich ist, ist Gegenstand des Anspruchs 12.

Vorteilhafte Ausgestaltungen der Erfindung sind Gegenstand der Unteransprüche.

Ein Verfahren zur Herstellung eines Gebäudetür-Türblattes, insbesondere eines Haustür-Türblattes, weist insbesondere die folgenden Schritte auf:
a) Ausbilden eines Türblatthohlraumes, der durch Schmalstirnseiten bildende Seitenberandungen und Türblattbreitseiten bildende Plattenelemente begrenzt wird, wobei in dem Türblatthohlraum an wenigstens einer der Seitenberandungen wenigstens eine sich entlang der Seitenberandung erstreckende, in den Hohlraum hineinragende, Vorsprungsausbildung ausgebildet wird, die den Plattenelementen zugewandte Seitenflächen hat, von denen sich wenigstens eine zu dem zugeordneten Plattenelement derart schräg erstreckt, dass sich der Türblatthohlraum von innen nach außen gesehen zu der Seitenberandung hin verjüngt; und
b) Ausschäumen des Türblatthohlraums mit Dämmmaterial.

Dabei ist vorgesehen, dass Schritt a) die folgenden Schritte aufweist:
a1) Ausbilden der Türblattbreitseiten mittels der Plattenelemente;
a2) Bilden der Seitenberandungen durch Bereitstellen eines Türblattrahmens mit wenigstens einem auf der inneren Umfangsseite mit der Vorsprungsausbildung versehenen Rahmenprofil; und
a3) Zusammenfügen des Türblattrahmens mit den Plattenelementen.

Bei dem Verfahren wird auf übliche Weise ein Türblatthohlraum gebildet, der dann ausgeschäumt wird. Dazu werden Seitenberandungen und Plattenelemente zusammengefügt. In den Hohlraum, der bei auf dem Markt befindlichen Türblättern gewöhnlich im Wesentlichen rechteckig ist, ragt nun an dem Türblattrahmen eine Vorsprungsausbildung nach innen in das Innere des Türblatthohlraums. Dadurch wird der Türblatthohlraum zu den Seitenberandungen hin schmäler.

Diese Ausbildung hat die folgenden positiven Effekte:
- Durch die Verjüngung des Türblatthohlraums zu den Seitenberandungen hin steht dem Dämmmaterial beim Ausschäumen weniger Raum zur Verfügung, so dass in diesem sich verjüngenden Bereich auch weniger Druck gegen die die Türblattbreitseiten bildenden Plattenelemente aufgebaut wird. Dadurch kann auch schon ohne oder mit nur geringer Beschwerung der Plattenelemente eine bessere Planität des Türblattes erreicht werden. Je nach Ausbildung ist es dabei sogar möglich, vollständig auf die Beschwerung zu verzichten, und dennoch ein planes Türblatt zu erhalten. Das Verfahren wird dadurch wesentlich vereinfacht.
- Beim Aushärten des Dämmmaterials resultiert nun durch die in den Hohlraum hineinragende Vorsprungsausbildung ein Schrumpf, der nicht mehr abrupt lokal umlaufend ist, sondern homogen und zum Mittelpunkt des Türblatthohlraums gleitend verläuft. Dadurch wird der Schrumpf verhaltener und es resultiert insgesamt ein verbessertes Türblatt.

Vorzugsweise wird die Vorsprungsausbildung mit einem keilförmigen Querschnitt ausgebildet. Die Keilform (z.B. mit spitzem oder auch mit stumpfem Ende) ist zum Erreichen der o.g. Vorteile die bevorzugte Form, da sie vorteilhaft eine symmetrische Verjüngung des Türblatthohlraums zu den Seitenberandungen hin ermöglicht und den Schrumpf durch ihre besondere Form vorteilhaft weiter als andere geometrische Formen in das Innere des Türblatthohlraums hineinleitet.

Besonders vorteilhaft wird in Schritt a) jede der Seitenberandungen auf deren gesamten den Türblatthohlraum begrenzenden inneren Umfangsseite mit der Vorsprungsausbildung versehen. Ist diese Vorsprungsausbildung dann vorteilhaft keilförmig ausgebildet, verjüngt sich der Türblatthohlraum auf vier Seiten bevorzugt symmetrisch zu den Seitenberandungen hin und die positiven Effekte können vorzugsweise auf beiden Schmalseiten des Türblattes wirken.

Erfindungsgemäß wird in Schritt a2) das Rahmenprofil aus einem Türblattrahmenprofilstab und einem Keilprofil zusammengesetzt. Somit können am Türblattrahmenprofilstab bevorzugt noch zusätzliche Arbeiten durchgeführt werden, wie beispielsweise das Einfügen von Verkabelungen für beispielsweise eine Stromversorgung von elektronischen Bauteilen an dem Türblatt, und danach das Keilprofil als vorzugsweise Verschluss aufgesetzt werden.

Vorzugsweise wird das Rahmenprofil an den parallel zur Türblattbreitseite anzuordnenden Breitseiten mit einer Plattenaufnahme versehen. Damit wird die Befestigung der Plattenelemente zur Bildung des Türblattes vorzugsweise besonders vereinfacht.

Weiter bevorzugt wird das Rahmenprofil an den Eckbereichen zwischen der Breitseite und der inneren Umfangsseite mit einer Schrägfläche versehen. Die Schrägfläche kann dann vorteilhaft die Vorsprungsausbildung bilden.

Vorzugsweise werden an der Schrägfläche Entlüftungsdurchbrüche vorgesehen und es wird in dem Rahmenprofil bevorzugt ein Hohlraum ausgebildet, so dass besonders bevorzugt beim Ausschäumen durch die Entlüftungsdurchbrüche und den Hohlraum hindurch entlüftet werden kann. Es müssen dann vorteilhaft keine zusätzlichen Entlüftungsöffnungen, beispielsweise in dem Dämmmaterial, vorgesehen werden.

Besonders bevorzugt wird das Keilprofil mit Schrägflächen auf beiden Seiten bündig ausgerichtet an dem Türblattrahmenprofilstab befestigt. In ganz besonders bevorzugter Ausführungsform werden die Schrägflächen des Keilprofils bündig mit den Schrägflächen des Rahmenprofils ausgerichtet, so dass vorteilhaft ein nahtloser Übergang zwischen den Einzelteilen des Rahmenprofils geschaffen werden kann.

In vorteilhafter Ausgestaltung werden das Keilprofil und der Türblattrahmenprofilstab mittels einer selbst zentrierenden Vorsprung-Rücksprung-Ausbildung formschlüssig aneinander befestigt. Damit ist das Zusammenfügen der beiden Elemente vorteilhaft besonders einfach, denn durch die Selbstzentrierung kann vorzugsweise auf ein Nachjustieren der zusammengefügten Elemente verzichtet werden.

Besonders bevorzugt werden die Rahmenprofile aus faserverstärktem Kunststoff ausgebildet. Kunststoff hat gegenüber den üblicherweise verwendeten Aluminiumprofilen den Vorteil, dass er schlecht wärmeleitend ist. Somit trägt die Ausbildung der Rahmenprofile aus Kunststoff insgesamt zu einem schlechten Wärmeübergang zwischen den Plattenelementen und somit vorteilhaft zu einer guten Wärmedämmung bei. Faserverstärkter Kunststoff ist ein Werkstoff, der aus Verstärkungsfasern und einer Kunststoffmatrix besteht. Dabei können die Fasern beispielsweise Glasfasern oder auch Kohlenstofffasern sein, es sind jedoch auch andere Faserarten bekannt. Die Verstärkungsfasern zeichnen sich dadurch aus, dass sie hohe spezifische Festigkeiten und Steifigkeiten aufweisen, die zusammen mit der umgebenden Kunststoffmatrix bezüglich ihrer mechanischen und thermischen Eigenschaften auf die gewünschten Parameter eingestellt werden können. Faserverstärkte Kunststoffmaterialien weisen eine sehr hohe Festigkeit auf und können an die jeweiligen Bedürfnisse besonders gut angepasst werden. Vorteilhaft werden die Plattenelemente aus Metall ausgebildet.

Besonders bevorzugt wird das Keilprofil auf der Basis von Polyurethan gebildet. Da häufig weiter bevorzugt der Türblatthohlraum mit einem Dämmmaterial mit Polyurethan-Schaum ausgeschäumt wird, kann so eine besonders vorteilhafte Wechselwirkung zwischen dem Keilprofil und dem Dämmmaterial erzielt werden, die zu einer verbesserten Türblattstabilität beiträgt.

Ein Türblatt, insbesondere ein Haustür-Türblatt, mit den Merkmalen des Nebenanspruchs ist bevorzugt durch das oben beschriebene Verfahren erhältlich. Ein Ausführungsbeispiel der Erfindung wird nachfolgend anhand der beigefügten Zeichnung näher erläutert. Darin zeigt:
- Fig. 1: einen Horizontalschnitt durch einen Teilbereich einer Tür mit einem Gebäudetür-Türblatt und einer Türzarge.

Fig. 1 zeigt einen Horizontal-Schnitt durch einen Teilbereich einer Gebäudetür 10 in Form einer Außentür, insbesondere einer Haustür, mit einem Gebäudetür-Türblatt 12, insbesondere einem Haustür-Türblatt, und einer Türzarge 14.

Die Türzarge 14 weist ein erstes und ein zweites Türzargenprofil 16, 18 auf, die über Stege 20 aus wärmedämmendem Material miteinander verbunden sind.

Das erste Türzargenprofil 16 ist als Anschlagsbereich 22 für einen Falzbereich 24 des Gebäudetür-Türblatts 12 ausgebildet. Weiter weist das erste Türzargenprofil 16 ein Gegenlager 26 für einen in dem Gebäudetür-Türblatt 12 angeordneten Schnäpper 28 auf.

Das zweite Türzargenprofil 18 weist eine Haltevorrichtung 30 für eine Dichtung 32 auf, an der bei geschlossener Tür eine erste Türblattbreitseite 34 des Gebäudetür-Türblattes 12 anschlägt.

Der zu dem Gebäudetür-Türblatt 12 gerichtete Steg 20 weist einen weiteren Anschlagsbereich 22 für eine Schmalstirnseite 35 des Gebäudetür-Türblatts 12 auf.

Durch die besondere Ausbildung der Türzarge 14 schlägt das Gebäudetür-Türblatt 12 an drei Stellen an die Türzarge 14 an. Dadurch, dass an diesen Anschlagsbereichen 22 Dichtungen 32 angeordnet sind, wird eine besonders gute thermische Trennung zwischen einer warmen Innenseite 36 und einer kälteren Außenseite 38 der Gebäudetür 10 bereitgestellt. Zudem lassen sich auch relativ dicke Türblätter mit hoher Wärmedämmung sehr eng, mit engen Türspalten, in der Zarge einführen, ohne dass es beim Öffnen und Schließen zu Verkantungen kommt.

Der Aufbau des Gebäudetür-Türblatts 12 ist in Fig. 1 nur im Bereich einer Schmalstirnseite 35 gezeigt. Die gegenüberliegende Schmalstirnseite 35 mit der Türzarge 14 ist im Wesentlichen spiegelsymmetrisch hierzu ausgebildet.

Das Gebäudetür-Türblatt 12 weist die erste Türblattbreitseite 34 sowie eine zweite Türblattbreitseite 40 auf, die beide durch metallene Plattenelemente 42 bereitgestellt werden.

Weiter weist das Gebäudetür-Türblatt 12 eine die Schmalstirnseite 35 bildende Seitenberandung 44 auf, die durch ein Rahmenprofil 48 aus faserverstärktem Kunststoff 49 eines Türblattrahmens 46 gebildet ist.

Die Türblattbreitseiten 34, 40 sowie die Seitenberandungen 44 bilden gemeinsam einen Türblatthohlraum 50. Der Türblatthohlraum 50 ist mit einem Dämmmaterial 52 auf Polyurethan-Basis ausgeschäumt.

Das Rahmenprofil 48 ist aus einem Türblattrahmenprofilstab 54 und einem Keilprofil 56 zusammengesetzt, die gemeinsam eine Vorsprungsausbildung 58 bilden, welche in den Türblatthohlraum 50 hineinragt, indem Seitenflächen 59 der Vorsprungsausbildung 58 sich schräg in den Türblatthohlraum 50 erstrecken.

Durch das Hineinragen der Vorsprungsausbildung 58 bilden sich in dem Türblatthohlraum 50 Verjüngungsbereiche 60 aus, in denen sich der Türblatthohlraum 50 von innen nach außen verjüngt. In diese Verjüngungsbereiche 60 gelangt beim Ausschäumen mit dem Dämmmaterial 52 weniger Dämmmaterial 52 als in den nicht verjüngten Bereich des Türblatthohlraumes 50, so dass in den Verjüngungsbereichen 60 ein geringerer Druck von dem Dämmmaterial 52 auf die Plattenelemente 42 aufgebaut wird.

Das Keilprofil 56 ist an der inneren Umfangsseite 57 des Türblattrahmenprofilstabes 54 angeordnet.

Der Türblattrahmenprofilstab 54 weist an seinen Breitseiten 61 Plattenaufnahmen 62, an denen die Plattenelemente 42 befestigt werden, sowie an Eckbereichen 63 zwischen den Breitseiten 61 und der inneren Umfangsseite 57 Schrägflächen 64 auf, an denen bündig das Keilprofil 56 mit seinen Schrägflächen 66 ansetzt.

Das Keilprofil 56 weist einen Vorsprung 68 auf, der in einen Rücksprung 70 in dem Türblattrahmenprofilstab 54 eingreift und somit das Keilprofil 56 zentriert. Durch diese Vorsprung-Rücksprungausbildung 72 sind das Keilprofil 56 und der Türblattrahmenprofilstab 54 formschlüssig aneinander befestigt.

Das Keilprofil 56 bildet mit den Schrägflächen 64 einen Hohlraum 74, durch den Kabel 76 für elektronische Vorrichtungen (nicht gezeigt) des Gebäudetür-Türblattes 12 geführt werden. Die Schrägflächen 64 weisen Entlüftungsdurchbrüche 78 auf, durch die beim Aushärten des Dämmmaterials 52 entstehende Gase entweichen können.

Der Türblattrahmenprofilstab 54 ist aus faserverstärktem Kunststoff 49 gebildet und sowohl das Keilprofil 56 als auch das Dämmmaterial 52 sind auf Basis von Polyurethan 82 gebildet. Somit befinden sich zwischen den metallenen Plattenelementen 42 lediglich Türblattelemente aus schlecht wärmeleitenden Materialien, so dass eine gute Wärmedämmung durch den schlechten Wärmeübergang von der Innenseite 36 auf die Außenseite 38 der Gebäudetür 10 geschaffen werden kann.

Dazu ist der Türblattrahmenprofilstab 54 auf seiner der Türzarge 14 zugewandten Seite zusätzlich mit Haltevorrichtungen 30 zur Aufnahme von Dichtungen 32 ausgebildet. Weiter weist der Türblattrahmenprofilstab 54 eine Schnäpperaufnahme 84 zur Aufnahme des Schnäppers 28 sowie eine Griffaufnahme 86 zum Befestigen eines Türgriffes 88 bzw. einer Rosette 90 auf.

Die besondere Ausbildung des Rahmenprofils 58, insbesondere durch das auf Polyurethan 82 basierende Keilprofil 56, in Verbindung mit dem in einer Linie zu den Schrägflächen 66 des Keilprofils 56 ausgebildeten Schrägflächen 64 des Türblattrahmenprofilstabes 54 führt vorteilhaft auf den Plattenelementen 42 zu einer ebeneren Oberfläche beim Ausschäumen mit dem Dämmmaterial 52. Zusätzlich ist der Übergang von dem Rahmenprofil 48 zu dem Dämmmaterial 52 nicht mehr abrupt, sondern gleitend und homogen. Dadurch ist der Schrumpf in dem Polyurethan 82, der nicht zu verhindern ist, nicht mehr lokal umlaufend an einer Stelle. Durch die in Fig. 1 gezeigte Geometrie des Rahmenprofils 48 wird der Schrumpf verhaltener. Eine Veränderung des Gebäudetür-Türblattes 12 während des Ausschäumens bzw. Aushärtens des Dämmmaterials 52 ist nun für das menschliche Auge fast nicht mehr sichtbar, denn der Schrumpf wird durch die besondere Ausbildung des Rahmenprofils 48 in die Mitte des Gebäudetür-Türblattes 12 hineingeführt.

Entlüftungsdurchbrüche 78 können in den Schrägflächen 64 maschinell positioniert werden. Dadurch können Arbeiten am Dämmmaterialkern entfallen. Zusätzlich haben die Schrägflächen 64 und der dadurch resultierende Hohlraum 74 den Vorteil, dass die Kabel 76 zur Stromversorgung von eventuell vorhandenen elektronischen Bauteilen in dem Rahmenprofil 48 eingebracht werden können, ohne dass Zusatzteile oder sonstige Maßnahmen erforderlich sind.

### Bezugszeichenliste:

- 10: Gebäudetür
- 12: Gebäudetür-Türblatt
- 14: Türzarge
- 16: erstes Türzargenprofil
- 18: zweites Türzargenprofil
- 20: Steg
- 22: Anschlagsbereich
- 24: Falzbereich
- 26: Gegenlager
- 28: Schnäpper
- 30: Haltevorrichtung
- 32: Dichtung
- 34: erste Türblattbreitseite
- 35: Schmalstirnseite
- 36: Innenseite
- 38: Außenseite
- 40: zweite Türblattbreitseite
- 42: Plattenelemente
- 44: Seitenberandung
- 46: Türblattrahmen
- 48: Rahmenprofil
- 49: faserverstärkter Kunststoff
- 50: Türblatthohlraum
- 52: Dämmmaterial
- 54: Türblattrahmenprofilstab
- 56: Keilprofil
- 57: innere Umfangsseite
- 58: Vorsprungsausbildung
- 59: Seitenfläche
- 60: Verjüngungsbereich
- 61: Breitseite
- 62: Plattenaufnahme
- 63: Eckbereich
- 64: Schrägfläche (Türblattrahmenprofilstab)
- 66: Schrägfläche (Keilprofil)
- 68: Vorsprung
- 70: Rücksprung
- 72: Vorsprung-Rücksprung-Ausbildung
- 74: Hohlraum
- 76: Kabel
- 78: Entlüftungsdurchbruch
- 82: Polyurethan
- 84: Schnäpperaufnahme
- 86: Griffaufnahme
- 88: Türgriff
- 90: Rosette

## Patentansprüche

1. Verfahren zur Herstellung eines Gebäudetür-Türblatts (12), insbesondere eines Haustürtürblattes, mit zwei Türblattbreitseiten (34, 40) und Schmalstirnseiten (35) bildenden Seitenberandungen (44), mit folgenden Verfahrensschritten:
a1) Ausbilden der Türblattbreitseiten (34, 40) mittels Plattenelementen (42);
a2) Bilden der Seitenberandungen (44) durch Bereitstellen eines Türblattrahmens (46) mit wenigstens einem auf der inneren Umfangsseite (57) mit einer Vorsprungsausbildung (58) versehenen Rahmenprofil (48); und
a3) Zusammenfügen des Türblattrahmens (46) mit den Plattenelementen (42) unter Ausbildung eines Türblatthohlraums (50), der durch die Schmalstirnseiten (35) bildenden Seitenberandungen (44) und die Türblattbreitseiten (34, 40) bildenden Plattenelemente (42) begrenzt wird, wobei in dem Türblatthohlraum (50) an wenigstens einer der Seitenberandungen (44) die wenigstens eine sich entlang der Seitenberandung (44) erstreckende, in den Türblatthohlraum (50) hineinragende, Vorsprungausbildung (58) ausgebildet ist, die den Plattenelementen (42) zugewandte Seitenflächen (59) hat, von denen sich wenigstens eine zu dem zugeordneten Plattenelement (42) derart schräg erstreckt, dass sich der Türblatthohlraum (50) von innen nach außen gesehen zu der Seitenberandung (44) hin verjüngt; und
b) Ausschäumen des Türblatthohlraums (50) mit einem Dämmmaterial (52),
**dadurch gekennzeichnet, dass** in Schritt a2) der Türblattrahmen derart bereitgestellt wird, dass das Rahmenprofil (48) aus einem Türblattrahmenprofilstab (54) und einem Keilprofil (56) zusammengesetzt ist.

2. Verfahren nach Anspruch 1,
**dadurch gekennzeichnet, dass** in Schritt a2) der Türblattrahmen (46) derart bereitgestellt wird, dass die Vorsprungsausbildung (58) mit einem keilförmigen Querschnitt ausgebildet ist.

3. Verfahren nach einem der voranstehenden Ansprüche,
**dadurch gekennzeichnet,**
**dass** in Schritt a2) der Türblattrahmen (46) derart bereitgestellt wird, dass jede der Seitenberandungen (44) auf deren gesamten den Türblatthohlraum (50) begrenzenden inneren Umfangsseite (57) mit der Vorsprungsausbildung (58) versehen ist.

4. Verfahren nach einem der voranstehenden Ansprüche,
**dadurch gekennzeichnet,**
**dass** der Türblattrahmen (46) derart bereitgestellt wird, dass das Keilprofil (56) mit Schrägflächen (66) auf beiden Seiten bündig ausgerichtet an dem Türblattrahmenprofilstab (54) befestigt ist.

5. Verfahren nach einem der voranstehenden Ansprüche,
**dadurch gekennzeichnet,**
**dass** der Türblattrahmen (46) derart bereitgestellt wird, dass das Keilprofil (56) und der Türblattrahmenprofilstab (54) mittels einer selbstzentrierenden Vorsprung-Rücksprungsausbildung (72) formschlüssig aneinander befestigt sind.

6. Verfahren nach einem der voranstehenden Ansprüche,
**dadurch gekennzeichnet,**
**dass** der Türblattrahmen (46) derart bereitgestellt wird, dass das Keilprofil (56) auf der Basis von Polyurethan (82) gebildet ist.

7. Verfahren nach einem der voranstehenden Ansprüche,
**dadurch gekennzeichnet, dass** der Türblattrahmen (46) derart bereitgestellt wird, dass das Rahmenprofil (48) an den parallel zur Türblattbreitseite (34, 40) anzuordnenden Breitseiten (61) mit einer Plattenaufnahme (62) und an den Eckbereichen (63) zwischen der Breitseite (61) und der inneren Umfangsseite (57) mit einer Schrägfläche (64) versehen ist.

8. Verfahren nach Anspruch 7,
**dadurch gekennzeichnet, dass** der Türblattrahmen (46) derart bereitgestellt wird, dass an der Schrägfläche (64) Entlüftungsdurchbrüche (78) vorgesehen sind und dass beim Ausschäumen durch die Entlüftungsdurchbrüche (78) und einen in dem Rahmenprofil (48) ausgebildeten Hohlraum (74) hindurch entlüftet wird.

9. Verfahren nach einem der voranstehenden Ansprüche,
**dadurch gekennzeichnet, dass** der Türblattrahmen (46) derart bereitgestellt wird, dass die Rahmenprofile (48) aus faserverstärktem Kunststoff (49) ausgebildet sind.

10. Verfahren nach einem der voranstehenden Ansprüche,
**dadurch gekennzeichnet,**
**dass** in Schritt a1) die Türblattbreitseiten (34, 40) mittels Plattenelemente(n) (42) aus Metall ausgebildet werden.

11. Verfahren nach einem der voranstehenden Ansprüche,
**dadurch gekennzeichnet, dass** in Schritt b) der Türblatthohlraum (50) mit einem Dämmmaterial (52) mit Polyurethan-Schaum ausgeschäumt wird.

12. Gebäudetür-Türblatt, insbesondere Haustür-Türblatt, mit zwei Türblattbreitseiten (34, 40) und Schmalstirnseiten (35) bildenden Seitenberandungen (44),
wobei die Türblattbreitseiten (34, 40) mittels Plattenelementen (42) ausgebildet sind;
wobei die Seitenberandungen (44) durch einen Türblattrahmen (46) mit wenigstens einem auf der inneren Umfangsseite (57) mit einer Vorsprungsausbildung (58) versehenen Rahmenprofil (48) gebildet sind; und
wobei der Türblattrahmen (46) mit den Plattenelementen (42) unter Ausbildung eines Türblatthohlraums (50) zusammengefügt ist, der durch die Schmalstirnseiten (35) bildenden Seitenberandungen (44) und die Türblattbreitseiten (34, 40) bildenden Plattenelemente (42) begrenzt wird, wobei in dem Türblatthohlraum (50) an wenigstens einer der Seitenberandungen (44) die wenigstens eine sich entlang der Seitenberandung (44) erstreckende, in den Türblatthohlraum (50) hineinragende, Vorsprungausbildung (58) ausgebildet ist, die den Plattenelementen (42) zugewandte Seitenflächen (59) hat, von denen sich wenigstens eine zu dem zugeordneten Plattenelement (42) derart schräg erstreckt, dass sich der Türblatthohlraum (50) von innen nach außen gesehen zu der Seitenberandung (44) hin verjüngt; und
wobei der Türblatthohlraums (50) mit einem Dämmmaterial (52) ausgeschäumt ist, **dadurch gekennzeichnet,**
**dass** das Rahmenprofil (48) aus einem Türblattrahmenprofilstab (54) und einem Keilprofil (56) zusammengesetzt ist.

13. Türblatt nach Anspruch 12, **dadurch gekennzeichnet,**
**dass** der Türblattrahmenprofilstab (54) an den parallel zur Türblattbreitseite (34, 40) anzuordnenden Breitseiten (61) mit einer Plattenaufnahme (62) und an den Eckbereichen (63) zwischen der Breitseite (61) und der inneren Umfangsseite (57) mit einer Schrägfläche (64) versehen ist.

14. Türblatt nach einem der Ansprüche 12 oder 13, **dadurch gekennzeichnet, dass** das Keilprofil (56) mit Schrägflächen (66) auf beiden Seiten bündig ausgerichtet an dem Türblattrahmenprofilstab (54) befestigt ist.

15. Türblatt nach einem der Ansprüche 12 bis 14,
**dadurch gekennzeichnet,**
**dass** das Keilprofil (56) und der Türblattrahmenprofilstab (54) mittels einer selbstzentrierenden Vorsprung-Rücksprungsausbildung (72) formschlüssig aneinander befestigt sind.

## Claims

1. Method for manufacturing a building-door door leaf (12), in particular a front door leaf, having two door-leaf broadsides (34, 40) and side edges (44) forming narrow front sides (35), the method comprising the following steps:
a1) forming the door-leaf broadsides (34, 40) using plate elements (42);
a2) forming the side edges (44) by providing a door leaf frame (46) having at least one frame profile (48) provided on the inner circumferential side (57) with a projection formation (58); and
a3) joining the door leaf frame (46) to the plate elements (42) under creation of a door leaf cavity (50) bounded by the side edges (44) forming the narrow end faces (35) and by the plate elements (42) forming the door leaf broadsides (34, 40), wherein in the door leaf cavity (50), at least on one of the side edges (44), there is formed said at least one projection formation (58) which extends along the side edge (44) and projects into the door leaf cavity (50) and which has side surfaces (59) facing the plate elements (42), at least one of which extends obliquely toward the corresponding plate element (42) in such a way that the door leaf cavity (50) tapers toward the side edge (44) when viewed from the inside to the outside; and
b) foaming the door leaf cavity (50) using an insulating material (52), **characterized in that** in step a2), the door leaf frame is provided in such a way that the frame profile (48) is composed of a door leaf frame profile bar (54) and a wedge profile (56).

2. Method according to claim 1,
**characterized in that** in step 2a), the door leaf frame (46) is provided in such a way that the protrusion formation (58) is formed with a wedge-shaped cross section.

3. Method according to any of the preceding claims,
**characterized in that**
in step 2a), the door leaf frame (46) is provided such that each that each side edge (44) is provided with the projection formation (58) on its entire inner circumferential side (57) bordering the door leaf cavity (50).

4. Method according to any of the preceding claims,
**characterized in that**
the door leaf frame (46) is provided in such a way that the wedge profile (56) with inclined surfaces (66) on both sides is aligned flush with the door leaf frame profile bar (54).

5. Method according to any of the preceding claims,
**characterized in that**
the door leaf frame (46) is provided in such a way that the wedge profile (56) and the door leaf frame profile bar (54) are fixed together in a form-fitting manner by means of a self-centering projection-recess formation (72).

6. Method according to any of the preceding claims,
**characterized in that**
the door leaf frame (46) is provided in such a way that the wedge profile (56) is formed on the basis of polyurethane (82).

7. Method according to any of the preceding claims,
**characterized in that** the door leaf frame (46) is provided in such a way that the frame profile (48) is arranged at the broadsides (61) to be arranged parallel to the door leaf broadside (34, 40) with a panel receptacle (62) and at the corner areas (63) between the broadside (61) and the inner peripheral side (57) with an inclined surface (64).

8. Method according to claim 7,
**characterized in that** the door leaf frame (46) is provided in such a way that vent holes (78) are provided on the inclined surface (64) and that, during foaming, air is vented through the vent holes (78) and a cavity (74) formed in the frame profile (48).

9. Method according to any of the preceding claims,
**characterized in that** the door leaf frame (46) is provided in such a way that the frame profiles (48) are made of fiber-reinforced plastic (49).

10. Method according to any of the preceding claims,
**characterized in that**
in step a1), the door leaf broadsides (34, 40) are formed by means of metal plate element(s) (42).

11. Method according to any of the preceding claims,
**characterized in that** in step b), the door leaf cavity (50) is foamed with an insulating material (52) with polyurethane foam.

12. Building-door door leaf, in particular a front door leaf, comprising two door-leaf broadsides (34, 40) and side edges (44) forming narrow front sides (35),
wherein the door leaf broadsides (34, 40) are formed by means of plate elements (42);
wherein the side edges (44) are formed by a door leaf frame (46) with at least one frame profile (48) provided with a projection (58) on the inner peripheral side (57); and
wherein the door leaf frame (46) is joined to the panel elements (42) to form a door leaf cavity (50) bounded by the side edges (44) forming the narrow end faces (35) and the door leaf side faces (34, 40) forming the door leaf, wherein the door cavity (50) has, on at least one of the side edges (44), at least one projection (58) extending along the side edge (44) and projecting into the door leaf cavity (50) (58) extending along the side edge (44) and protruding into the door leaf cavity (50), which has side surfaces (59) facing the plate elements (42), at least one of which extends obliquely to the associated plate element (42) in such a way that the door leaf cavity (50) tapers towards the side edge (44) when viewed from the inside to the outside; and
wherein the door leaf cavity (50) is filled with an insulating material (52), **characterized in**
**that** the frame profile (48) is composed of a door leaf frame profile bar (54) and a wedge profile (56).

13. Door leaf according to claim 12, **characterized**
**in that** the door leaf frame profile bar (54) is arranged at the broadsides (61) to be arranged parallel to the broadside of the door leaf (34, 40) with a plate receptacle (62) and at the corner areas (63) between the broadside (61) and the inner peripheral side (57) with an inclined surface (64).

14. Door leaf according to any of claims 12 or 13, **characterized in that** the wedge profile (56) with inclined surfaces (66) on both sides is attached flush to the door leaf frame profile bar (54).

15. Door leaf according to any of claims 12 to 14,
**characterized in that**
the wedge profile (56) and the door leaf frame profile bar (54) are fixed to each other in a form-fitting manner by means of a self-centering projection-recess formation (72).

## Revendications

1. Procédé de fabrication d'un vantail de porte de bâtiment (12), en particulier d'un vantail de porte d'entrée, comportant deux côtés larges (34, 40) et des bords latéraux (44) formant des côtés avant étroits (35), le procédé comprenant les étapes suivantes:
a1) former les côtés larges (34, 40) du vantail à l'aide d'éléments de plaque (42);
a2) former les bords latéraux (44) en prévoyant un cadre de vantail de porte (46) comportant au moins un profilé de cadre (48) muni sur le côté circonférentiel intérieur (57) d'une formation de saillie (58); et
a3) assembler le cadre de vantail de porte (46) aux éléments de plaque (42) en créant une cavité de vantail de porte (50) délimitée par les bords latéraux (44) formant les faces d'extrémité étroites (35) et par les éléments de plaque (42) formant les côtés larges (34, 40) du vantail de porte, dans lequel, dans la cavité de vantail de porte (50), au moins sur l'un des bords latéraux (44), il est formé ladite au moins une formation en saillie (58) qui s'étend le long du bord latéral (44) et fait saillie dans la cavité de vantail de porte (50) et qui présente des surfaces latérales (59) tournées vers les éléments de plaque (42), dont au moins une s'étend obliquement vers l'élément de plaque correspondant (42) de telle manière que la cavité du vantail de porte (50) se rétrécit vers le bord latéral (44) lorsqu'on la regarde de l'intérieur vers l'extérieur; et
b) moussage de la cavité (50) du vantail de porte avec un matériau isolant (52),
**caractérisé en ce que**, à l'étape a2), le cadre du vantail de porte est prévu de telle manière que le profilé de cadre (48) est composé d'une barre profilée (54) du cadre du vantail de porte et d'un profilé en coin (56).

2. Procédé selon la revendication 1,
**caractérisé en ce que**, à l'étape 2a), le cadre de vantail de porte (46) est prévu de telle sorte que la formation en saillie (58) est formée avec une section transversale en forme de coin.

3. Procédé selon l'une quelconque des revendications précédentes,
**caractérisé en ce que**
à l'étape 2a), le cadre de vantail de porte (46) est prévu de telle sorte que chaque bord latéral (44) est pourvu de la formation en saillie (58) sur tout son côté circonférentiel intérieur (57) bordant la cavité de vantail de porte (50).

4. Procédé selon l'une quelconque des revendications précédentes,
**caractérisé en ce que**
le cadre de vantail de porte (46) est prévu de telle manière que le profilé en coin (56) avec des surfaces inclinées (66) des deux côtés est aligné à fleur avec la barre profilée de cadre de vantail de porte (54).

5. Procédé selon l'une quelconque des revendications précédentes,
**caractérisé en ce que**
le cadre de vantail de porte (46) est prévu de telle manière que le profilé en coin (56) et la barre profilée de cadre de vantail de porte (54) sont fixés ensemble par complémentarité de forme au moyen d'une formation de saillie-évidement (72) à centrage automatique.

6. Procédé selon l'une quelconque des revendications précédentes,
**caractérisé en ce que**
le cadre de vantail de porte (46) est prévu de telle manière que le profilé en coin (56) est formé à base de polyuréthane (82).

7. Procédé selon l'une quelconque des revendications précédentes,
**caractérisé en ce que** le cadre de vantail de porte (46) est prévu de telle manière que le profilé de cadre (48) est disposé au niveau des côtés larges (61) de manière à être parallèle au côté large du vantail de porte (34, 40) avec un logement de plaque (62) et dans les zones d'angle (63) entre le côté large (61) et le côté périphérique intérieur (57) avec une surface inclinée (64).

8. Procédé selon la revendication 7,
**caractérisé en ce que** le cadre de vantail de porte (46) est prévu de telle manière que des trous d'aération (78) sont prévus sur la surface inclinée (64) et que, pendant le moussage, l'air est évacué par les trous d'aération (78) et une cavité (74) formée dans le profilé de cadre (48).

9. Procédé selon l'une quelconque des revendications précédentes,
**caractérisé en ce que** le cadre du vantail de porte (46) est prévu de telle manière que les profilés de cadre (48) sont réalisés en plastique renforcé de fibres (49).

10. Procédé selon l'une quelconque des revendications précédentes,
**caractérisé en ce que**
à l'étape a1), les côtés larges du vantail de porte (34, 40) sont formés au moyen d'un ou plusieurs éléments de plaque métallique (42).

11. Procédé selon l'une quelconque des revendications précédentes,
**caractérisé en ce que**, à l'étape b), la cavité du vantail de porte (50) est remplie d'un matériau isolant (52) à base de mousse de polyuréthane.

12. Vantail de porte de bâtiment, en particulier vantail de porte d'entrée, comprenant deux côtés larges (34, 40) et des bords latéraux (44) formant des côtés avant étroits (35),
dans lequel les côtés larges (34, 40) du vantail de porte sont formés au moyen d'éléments de plaque (42);
dans lequel les bords latéraux (44) sont formés par un cadre de vantail de porte (46) avec au moins un profilé de cadre (48) muni d'une formation de saillie (58) sur le côté périphérique intérieur (57); et
dans lequel le cadre de vantail de porte (46) est relié aux éléments de plaque (42) sous formation d'une cavité de vantail de porte (50) délimitée par les bords latéraux (44) formant les faces d'extrémité étroites (35) et les éléments de plaque (42) formant les côtés (34, 40) du vantail de porte, dans lequel la cavité de porte (50) comporte, sur au moins l'un des bords latéraux (44), au moins une formation de saillie (58) s'étendant le long du bord latéral (44) et faisant saillie dans la cavité de vantail de porte (50) qui comporte des surfaces latérales (59) tournées vers les éléments de plaque (42), dont au moins une s'étend obliquement par rapport à l'élément de plaque associé (42) de telle sorte que la cavité (50) du vantail de porte se rétrécit vers le bord latéral (44) lorsqu'on la regarde de l'intérieur vers l'extérieur; et
dans lequel la cavité (50) du vantail de porte est remplie d'un matériau isolant (52),
**caractérisé en ce que**
le profilé de cadre (48) est composé d'une barre profilée de cadre de vantail de porte (54) et d'un profilé en coin (56).

13. Vantail de porte selon la revendication 12, **caractérisé en ce que**
la barre profilée de cadre de vantail de porte (54) est prévue sur les côtés larges (61) à disposer parallèlement au côté large (34, 40) du vantail de porte avec un logement de plaque (62) et dans les zones d'angle (63) entre le côté large (61) et le côté périphérique intérieur (57) avec une surface inclinée (64).

14. Vantail de porte selon l'une quelconque des revendications 12 ou 13, **caractérisé en ce que** le profilé en coin (56) avec des surfaces inclinées (66) des deux côtés est fixé à fleur de la barre profilée de cadre de vantail de porte (54).

15. Vantail de porte selon l'une quelconque des revendications 12 à 14, **caractérisé en ce que**
le profilé en coin (56) et la barre profilée de cadre de vantail de porte (54) sont fixés l'un à l'autre par complémentarité de forme au moyen d'une formation à saillie et évidement à centrage automatique (72).
